# DEMANDE DE BREVET EUROPEEN

(11) **EP 0 338 922 A1**
(43) Date de publication de la demande: **25.10.1989**
(21) Numéro de dépôt: 89401087.5
(22) Date de dépôt: 19.04.1989
(51) Int. Cl.: B65B 11/58

(54) **Installation automatique d'emballage d'un produit solide de petite dimension ayant la forme d'un parallélépipède rectangle dans deux bandes flexibles enveloppant chacune trois faces consécutives du produit**

(30) Priorité: 20.04.1988 FR 8805546
(71) Demandeur: OV'ACTION (SA), F-62800 Lievin (FR)
(72) Inventeur: Bouttemy, Franck, F-62217 Achicourt (FR); Dumas, Frédéric, F-59160 Lomme (FR); Huc, Christian, F-62000 Arras (FR)
(74) Mandataire: Descourtieux, Philippe

(57) **Abrégé**

L'installation automatique d'emballage d'un produit solide de petites dimensions ayant la forme d'un parallélépipède rectangle dans deux bandes flexibles destinées a envelopper chacune trois faces consécutives dudit produit comprend :
a. deux tambours rotatifs , dont la périphérie présente en creux des cavités aptes à recevoir le produit, les deux tambours (13,14) tournant en sens inverse l'un de l'autre et leurs périphéries s'appliquant l'une contre l'autre de telle sorte que dans la zone de tangence au moins une cavité du premier tambour (13) soit en regard d'une cavité du second tambour (14),
b. des moyens de présentation (19,20) des premières bandes au-dessus des cavités du premier tambour (13),
c. des moyens de présentation (12) des produits face aux cavités du premier tambour (23),
d. des moyens de présentation (23,24) des secondes bandes au-dessus des cavités du second tambour (14),
e. des moyens d'aspiration reliés à chaque cavité agencés en sorte d'assurer successivement le maintien des bandes au-dessus des cavités d'un tambour (13 ou 14) donné puis la pénétration par aspiration du produit à l'intérieur des cavités dudit tambour (13 ou 14),
f. des moyens de réception (15, 16, 17) des produits emballés.

## Description

La présente invention concerne l'emballage de produits ayant la forme de parallélépipède rectangle, en particulier ayant la forme de cubes, dans un matériau flexible en forme de bande. Elle a trait notamment à l'emballage de produits alimentaires du type amuse-gueule pour l'apéritif, qui sont des produits de petite dimension et fragiles.

Les produits alimentaires de ce type sont généralement des produits ayant au départ une consistance pâteuse, et qui sont coulés à l'état pâteux dans un réceptacle constitué du matériau d'emballage préalablement mis en forme. Une fois la pâte solidifiée, la partie ouverte du réceptacle est fermée par un morceau de bande au-dessus duquel sont repliés les rebords de liaison du matériau formant réceptacle.

Cette technique d'emballage ne peut pas convenir lorsque le produit alimentaire à emballer se présente non à l'état pâteux, mais à l'état solide.

On connaît déjà par les brevets US.3,817,018 et GB.1.170.732 des installations d'emballage de produit solide, mais celles-ci ne sont pas susceptibles de répondre au problème posé, à savoir l'emballage automatique d'un produit solide et fragile de petites dimensions, dans deux bandes flexibles enveloppant chacune trois faces consécutives du produit.

Le brevet US.3,817,018 décrit un procédé pour réaliser un emballage autour d'une charge, par exemple des boîtes de conserve, à l'aide de deux bandes rigides mais pliables. Ce procédé consiste à plier l'une des bandes en forme de U de telle sorte qu'elle entoure en partie la charge, à plier l'autre bande en forme de U de telle sorte qu'elle entoure la charge en complément de la première et à solidariser les deux bandes en fixant les rebords de liaison de l'une sur l'autre. Dans ce brevet aucune indication n'est donnée quant aux moyens de pliage mis en oeuvre, seuls sont décrits les moyens de transfert de la charge partiellement emballée qui consistent en un organe de poussée avec deux parois latérales servant à retenir la charge à l'intérieur de la première bande repliée.

Le brevet GB1.170.732 décrit un dispositif d'emballage d'articles , par exemple de cigarettes. Ce dispositif comporte un tambour rotatif ayant en périphérie des cavités dont les dimensions correspondent à celles du paquet à emballer. Ce tambour comporte aussi des orifices d'aspiration de part et d'autre de chaque cavité, servant à maintenir en place la bande de papier d'emballage placée, après découpe, au-dessus et de part et d'autre de la cavité. Le paquet est placé sur un piston qui le soulève et le fait pénétrer dans la cavité, en repoussant à l'intérieur de la cavité la bande de papier qui est , de ce fait, repliée en forme de U et entoure trois faces du paquet. Pendant la rotation du tambour, les parties de la bande, correspondant aux deux bandes du U et débordant de la cavité, sont repliées par dessus la face apparente du paquet, puis le paquet emballé est évacué de la cavité, après une rotation du tambour d'un quart de tour.

Or on a trouvé et c'est ce qui fait l'objet de l'invention une installation automatique qui convient à l'emballage d'un produit solide , de petites dimensions, ayant la forme d'un parallélépipède rectangle dans deux bandes flexibles enveloppant chacune trois faces consécutives du produit. Cette installation convient particulièrement à l'emballage de produits fragiles du type alimentaire.

Selon l'invention, l'installation comprend :
a. deux tambours rotatifs , dont la périphérie présente en creux des cavités aptes à recevoir le produit, les deux tambours tournent en sens inverse l'un de l'autre et leurs périphéries s'appliquent l'une contre l'autre de telle sorte que dans la zone de tangence au moins une cavité du premier tambour soit en regard d'une cavité du second tambour,
b. des moyens de présentation des premières bandes au-dessus des cavités du premier tambour,
c. des moyens de présentation des produits face aux cavités du premier tambour,
d. des moyens de présentation des secondes bandes au-dessus des cavités du second tambour,
e. des moyens d'aspiration reliés a chaque cavité, agencés en sorte d'assurer successivement le maintien des bandes au-dessus des cavités d'un tambour donné puis la pénétration par aspiration du produit à l'intérieur des cavités dudit tambour,
f. des moyens de réception des produits emballés.

Ainsi l'enveloppement du produit est réalisé lors de la pénétration par aspiration de celui-ci dans les cavités du premier puis du second tambour rotatif après que celles-ci aient été recouvertes de la première puis de la seconde bandes d'emballage Le transfert du produit partiellement emballé sur trois faces du premier tambour au second s'effectue dans la zone de tangence des deux tambours, par éjection du produit de la cavité du premier tambour du fait de l'aspiration de celui-ci dans la cavité du second tambour.

L'installation comprend avantageusement des moyens de soufflage synchronisés avec les moyens d'aspiration, et assurant l'évacuation des produits des cavités. Il s'agit par exemple d'une arrivée d'air comprimé à l'intérieur de chaque tambour rotatif et insufflant cet air dans la cavité vers l'extérieur du tambour.

De préférence chaque cavité consiste en deux évidements superposés ; l'évidement inférieur es d'un parallélépipède rectangle de même forme et d 'un volume légèrement supérieur à celui du produit ; l'évidement supérieur s'étend symétriquement de part et d'autre de l'évidement inférieur selon deux ailes latérales formant évasement, dont les dimensions sont celles de deux faces opposées du produit devant être emballées par la bande correspondante ; les moyens d'aspiration de la cavité sont reliés soit aux deux ailes latérales de l'évident supérieur soit au fond de l'évidement inférieur.

Cette disposition particulière permet de décomposer précisément les deux opérations : placement de la bande au-dessus de la cavité et pénétration du produit dais a cavité. La bande, lors de son placement, est exactement positionnée au-dessus de l'évidement inférieur de la cavité grâce à la double aspiration des ailes latérales de l'évidement supérieur. Puis lors de la pénétration du produit, la double aspiration des ailes latérales est coupée tandis qu'est mise en fonctionnement l'aspiration de l'évidement inférieur, et le produit pénètre dans ce dernier en entraînant la bande qui épouse d'une part le fond de l'évidement inférieur et les deux faces opposées adjacentes audit fond. Pour cela, pendant une même rotation du tambour, les moyens d'aspiration sont aptes à créer une aspiration uniquement dans les deux ailes latérales de l'évidement supérieur lorsque le tambour passe devant les moyens de présentation de la bande correspondante, moyennant quoi la bande est placée selon l'évidement supérieur de la cavité et symétriquement au-dessus de l'évidement inférieur, puis uniquement dans l'évidement inférieur lorsque le tambour passe devant les moyens de présentation du produit face à la cavité , moyennant quoi le produit pénètre dans l'évidement inférieur enveloppé selon trois faces par la bande correspondante.

Cette disposition particulière est spécialement intéressante lorsque les bandes comportent des rebords de liaison pour le scellage des deux bandes sur le produit emballé. Elle permet de réaliser un prépliage des rebords de liaison d'une bande, lors du placement de la bande selon l'évidement supérieur. Pour cela, avantageusement la hauteur des parois verticales des ailes latérales est au moins égale à celle des rebords de liaison de la bande correspondante . Ainsi lors du placement de la bande selon l'évidement supérieur par aspiration au niveau des ailes latérales, la partie de la bande correspondante aux trois faces à envelopper se place sur le fond de l'évidement, tandis que les rebords de liaison qui sont adjacents à cette partie de la bande remontent le long des parois verticales de l'évidement supérieur, et les plis correspondants sont marqués entre les rebords de liaison et la partie centrale de la bande lors de la pénétration du produit dans l'évidement inférieur de la cavité, les rebords de liaison sont repliés le long des faces adjacentes aux faces enveloppées du produit.

Selon une variante de réalisation de la cavité consistant en deux évidements superposés, la pièce constituant le fond de ladite cavité est mobile entre une position normale où la cavité a deux évidements superposés et une position haute où ladite pièce affleure les deux ailes latérales de l'évidement supérieur; dans ce cas les moyens d'aspiration sont reliés à des nervures pratiquées le long des parois de l'évidement inférieur jusqu'aux ailes latérales adjacentes et à la pièce mobile.

Dans cette variante, la bande est exactement positonnée au-dessus de la cavité en reposant sur les deux ailes latérales et sur la pièce mobile en position haute qui constitue un fond pour l'évidement supérieur . La pénétration est obtenue en déplaçant la pièce mobile vers sa position normale où elle constitue le fond de l'évidement inférieur tout en maintenant l'aspiration ; l'aspiration à travers les nervures permet de maintenir la bande le long des parois de la cavité.

L'installation comporte des moyens de traitement du produit enveloppé pour l'assemblage des rebords de liaison de chaque bande sur l'autre bande. Ces moyens de traitement sont des moyens thermiques lorsque les rebords de liaison sont revêtus d'un agent thermocollant ou des moyens de pression lorsqu'ils sont revêtus d'un agent dont l'adhévité apparaît à froid sous l'action d'une pression.

Dans le mode de réalisation préféré de l'installation de l'invention, chaque bande est alimentée à partir d'un enroulement continu ; les moyens de présentation consistent en deux cylindres de découpe dont la périphérie présente des empreintes ayant la forme du contour de la bande et des rebords de liaison exception faite de quelques points d'attache , empreintes mâles pour le premier cylindre et empreintes femelles pour le second cylindre; les deux cylindres sont appliqués l'un contre l'autre de telle sorte que dans la zone de tangence la pénétration de l'empreinte mâle dans l'empreinte femelle assure la découpe de la bande, exception faite des points d'attache ; le second cylindre de découpe est appliqué sur le tambour rotatif correspondant à la bande de telle sorte que dans la zone de tangence la bande prédécoupée soit en regard de l'évidement supérieur de la cavité correspondante.

Les moyens de présentation des produits face aux cavités du premier tambour consistent en une bande transporteuse et en un cylindre d'alimentation dont la périphérie comporte des gorges, chacune étant conformée en sorte de recevoir le produit dans le fond de ladite gorge et reliée à des moyens d'aspiration. Le cylindre d'alimentation est placé au-dessus de la bande transporteuse et tourne à la même vitesse tangentielle que la bande; étant aspiré, le produit passe de la bande transporteuse dans une gorge. Le cylindre d'alimentation fait face au premier tambour rotatif, de telle sorte que dans la zone de tangence une gorge du cylindre d'alimentation soit en regard de l'évidement inférieur d'une cavité du premier tambour. Dans cette zone, l'aspiration du cylindre d'alimentation est coupée, tandis que l'aspiration de l'évidement inférieur de la cavité est actionnée , moyennant quoi le produit est transféré du cylindre d'alimentation dans la cavité entraînant avec lui la première bande lors de la pénétration du produit dans l'évidement inférieur.

Les moyens de réception des produits emballés consistent soit en une bande transporteuse seule soit en une bande transporteuse combinée à un ou deux cylindres d'évacuation dont la périphérie présente des gorges conformées en sorte de recevoir le produit dans le fond de la gorge,et reliées à des moyens d'aspiration. Le fonctionnement , dans ce dernier cas, est inversé par rapport à celui décrit ci-dessus pour le cylindre d'alimentation. Il peut être utile de mettre deux cylindres d'évacuation, appliqués l'un sur l'autre, lorsqu'il est nécessaire de retourner le produit avant de le déposer sur la bande transporteuse.

Selon une application particulièrement visée de l'installation, le produit emballé est un produit alimentaire cubique, notamment un amuse-gueule pour apéritif.

L'invention sera mieux comprise à la lecture de la description qui va maintenant être faite d'un exemple de réalisation d'une installation automatique d'emballage de produits alimentaires cubiques, illustrée par le dessin annexé dans lequel:
La figure 1 est une vue schématique d'ensemble de l'installation, vue en coupe
La figure 2 est une vue schématique en coupe du cylindre d'alimentation
La figure 3 est une vue en perspective des deux bandes d'emballage et du cube à emballer
Les figures 4a et 4b sont des vues de dessus partielles , en déroulé, des deux éléments composant le premier tambour rotatif.
La figure 5 est une vue schématique en coupe d'une cavité d'un tambour.
Les figures 6a et 6b sont des vues schématiques en coupe d'une cavité équipée d'un fond mobile, respectivement en position haute et basse.

Selon l'invention, l'emballage d'un produit cubique 1 solide mais particulièrement fragile par exemple un amuse-gueule pour apéritif est réalisé par enveloppement du cube 1 à l'aide de deux bandes 2 et 3, correspondant à l'enveloppement de trois faces consécutives du cube 1. Dans l'exemple montré sur la figure 3 la première bande 2 possède sept rebords de liaison 4. Chaque rebord de liaison 4 est un prolongement de la bande selon une arête du cube à recouvrir, dont les côtés sont biseautés. La seconde bande 3 possède un seul rebord de liaison 5.

La figure 3 permet de comprendre le mode d'emballage mis en oeuvre. Le cube 1 est placé sur la partie centrale 6 de la première bande 2 correspondant à une face du cube. Les deux parties latérales 7 de la première bande 2 sont relevées vers les faces du cube 1 adjacentes à celle sur laquelle le cube est posé, et les rebords de liaison 4 de la première bande 2 sont repliés le long du cube 1. Puis la partie centrale 8 de la seconde bande 3 est posée sur la face supérieure du cube 1 ; les deux parties latérales 9 de la seconde bande sont repliées vers les faces du cube 1 non encore enveloppées par les deux parties latérales 7 de la première bande, et le rebord de liaison 5 de la seconde bande 3 est replié le long du cube 1 au-dessus de la partie centrale 6 de la première bande 2. Toutes les faces des rebords de liaison 4 et 5 qui sont en contact avec une bande 2,3 sont revêtues d'un agent adhésif en sorte que les deux bandes 2,3 sont assemblées grâce aux rebords de liaison 4,5 et que le cube 1 est définitivement emballé.

L'installation 10 illustrée sur la figure 1 réalise automatiquement toutes les phases d'emballage qui viennent d'être décrites. Elle comprend successivement en suivant le parcours de chaque cube 1 : un tapis d'alimentation 11, un cylindre d'alimentation 12, un premier tambour d'enveloppement 13, un second tambour d'enveloppement 14, deux cylindres d'évacuation 15,16 et un tapis d'évacuation 17. De plus elle comprend pour la découpe et la présentation de la première bande 2 : un rouleau 18 d'alimentation d'une première bande continue , deux cylindres de découpe 19 et 20 et un rouleau 21 de réception de la bande continue après découpe et placement des premières bandes 2. Enfin elle comprend pour la découpe et la présentation de la seconde bande 3 : au moins un rouleau 22 d'alimentation d'une seconde bande continue, deux cylindres 23 et 24 de découpe et éventuellement un galet presseur 25.

Le cylindre d'alimentation 12, les deux tambours d'enveloppement 13 et 14 et les deux cylindres d'évacuation 15 et 16 , qui assurent tous les transferts du cube dans l'installation, sont munis de moyens d'aspiration et de soufflage, agissant respectivement dans certaines zones de la périphérie de chacun d'eux, en sorte que le cube soit maintenu (aspiration) ou évacué (soufflage) au cours de la rotation. Les zones d'aspiration sont représentées sur la figure 1 par des secteurs angulaires hachurés horizontalement.

Le cylindre d'alimentation 12 et les deux cylindres d'évacuation 15 et 16 ont la même structure, illustrée par la figure 2. Ils sont composés d'une partie périphérique rotative 26 et d'une partie intérieure fixe 32. La partie périphérique 26, mobile en rotation autour de l'axe 27 comporte une ou plusieurs rangées de gorges 28. Chaque gorge a une partie supérieure 29 ayant sensiblement une forme cubique correspondant au produit 1 à emballer . Elle est légèrement évasée vers le haut de manière à faciliter la pénétration du cube 1 dans la gorge. Le fond de cette partie supérieure donne sur un canal 30, assurant la liaison vers la partie centrale 31 du cylindre. La partie intérieure 32 cylindrique fixe délimite la partie centrale 31 du cylindre en plusieurs tronçons : un premier tronçon 33 d'aspiration, un deuxième tronçon 36 de soufflage et deux tronçons 37,38 inactifs. Le premier tronçon 33 dans lequel débouche un conduit relié à une source d'aspiration non représentée est délimité par deux parois radiales. Dans le cas du cylindre d'alimentation 12, la première paroi 34 est sensiblement verticale, partant de l'axe de rotation 27 dans la direction du tapis 11, la seconde 35 faisant un angle d'environ 120° avec la première 34 dans le sens de la rotation du cylindre correspond à la zone de tangence avec le premier tambour 13. Le deuxième tronçon 36 dans lequel débouche un conduit relié à une source d'air comprimé non représentée est aussi délimité par deux parois radiales. Dans le cas du cylindre d'alimentation 12 les parois font entre elles un angle d'environ 45°, la première paroi radiale étant décalée d'environ 45° par rapport à la paroi 35 de sortie du premier tronçon. La périphérie de la partie intérieure 32 présente tout le long des tronçons d'aspiration 33 et de soufflage 36 autant d'ouvertures allongées qu'il y a de rangées de gorges 28. Chaque ouverture débouche en regard des canaux 30 de toutes les gorges 28 positionnées dans le tronçon 33,36 correspondant.

Les deux tambours d'enveloppement 13 et 14 ont sensiblement la même structure , composés également d'une partie périphérique rotative et d'une partie intérieure fixe délimitant la partie centrale en tronçons d'aspiration et de soufflage et en tronçons inactifs.

La partie périphérique du premier tambour d'enveloppement 13 présente une ou plusieurs rangées de gorges 39 ayant, vu de dessus, la forme à plat de trois côtés du cube 1 accolés transversalement. Les parties latérales 40 de la gorge 39 , les moins profondes , ont un fond en plan légèrement incliné vers la partie centrale 41. Cette partie centrale 41, la plus profonde, a une forme cubique, dont le volume est sensiblement supérieur à celui du cube 1, sous le niveau des parties latérales 40. Les parois verticales 44 des parties latérales 40 sont au moins égales à la hauteur des rebords de liaison 4 de la première bande 2. Les parties latérales 40 et centrale 41 se terminent par un canal reliant l'extérieur du tambour rotatif et la partie intérieure du tambour vers les tronçons d'aspiration , les tronçons de soufflage ou les tronçons inactifs. La partie intérieure fixe du premier tambour 13 a la même structure que celle décrite précédemment pour le cylindre d'alimentation, exception faite que l'ouverture allongée pratiquée dans le tronçon d'aspiration n'est pas uniforme , mais présente un dessin en forme de Y. La partie à deux branches 42 écartées permet la mise sous aspiration des deux parties latérales 40 de la gorge 39 grâce à la liaison formée par les canaux latéraux. La partie à une branche 43 centrale permet la mise sous aspiration de la partie centrale 41 de la gorge 39 grâce à la liaison formée par le canal central.

Le second tambour d'enveloppement 14 possède entre la partie périphérique rotative et la partie intérieure fixe une partie cylindrique médiane, rotative elle aussi mais tournant à une vitesse différente de celle de la partie périphérique. La partie périphérique de ce second tambour d'enveloppement 14 présente une ou plusieurs rangées de gorges identiques à celles du premier tambour 13 exception faite qu'elles sont placées longitudinalement par rapport à la périphérie du tambour et non transversalement comme c'était le cas du premier tambour 13. La partie médiane est un cylindre creux, pourvu sur sa périphérie d'ouvertures sensiblement carrées , régulièrement espacées et dont le nombre est égal au nombre de canaux reliant les seules parties latérales des gorges du second tambour d'enroulement. De même lesdits canaux reliant les seules parties latérales des gorges du second tambour d'enroulement se terminent sur la partie interne de la partie périphérique rotative par des orifices sensiblement carrés de mêmes dimensions que les ouvertures de la partie médiane, et comme elles régulièrement réparties. Par contre les orifices des canaux des parties centrales des gorges, dont le nombre est moitié de celui des orifices des canaux des parties latérales , sont sensiblement carrés de mêmes dimensions que les ouvertures de la partie médiane, et disposés régulièrement entre les deux orifices des canaux des parties latérales qui les entourent. Ainsi sur la partie interne de la partie périphérique rotative, selon chaque rangée, on a une succession d'ensembles constitués de trois orifices carrés à peu près jointifs correspondant pour l'orifice central à la partie centrale d'une gorge et pour les orifices extrêmes aux parties latérales de la même gorge. Tous ces ensembles sont séparés par des intervalles ayant la taille d'un de ces orifices . La différence de vitesse de rotation entre la partie périphérique et la partie médiane est telle que , dans la zone de présentation de la seconde bande 3, les ouvertures de la partie médiane se trouvent en regard des orifices extrêmes (canaux des parties latérales) puis progressivement se décalent par rapport à ces orifices extrêmes et se trouvent en regard des orifices centraux (canaux des parties centrales) dans la zone de tangence avec le premier tambour 13 d'enveloppement , correspondant à la zone de transfert du produit du premier tambour 13 vers le second 14.

Les cylindres 19 et 20 de découpe de la première bande 2 ont sur leur périphérie des empreintes transversales, chaque empreinte correspondant au contour de la bande 2, y compris les rebords de liaison 4, hormis quatre zones situées aux quatre sommets du rectangle formé par la partie centrale de la bande 2. Les empreintes du premier cylindre 19 sont des empreintes mâles, sous la forme de lames fixées radialement sur ledit cylindre. Les empreintes du second cylindre 20 sont des empreintes femelles, sous la forme de rainures pratiquées dans ledit cylindre. Les cylindres 19 et 20 sont appliqués l'un contre l'autre de telle sorte qu'au point de tangence les empreintes mâles du cylindre 19 pénètrent dans les empreintes femelles du cylindre 20.

De même les cylindres 23 et 24 de découpe de la seconde bande 3 ont sur leur périphérie des empreintes longitudinales , chaque empreinte correspondant au contour de la bande 3, y compris le rebord de liaison 5.

Le fonctionnement de l'installation est le suivant. Les cubes 1 provenant du stade antérieur de la production sont amenés sur le tapis 11 alignés sur une ou plusieurs rangées. Dans l'exemple illustré, il s'agissait de trois rangées. Les cubes sont espacés les uns des autres, d'une distance approximativement égale à l'arc de cercle formé entre deux gorges 29 du cylindre d'alimentation 12. Lorsqu'un cube 1 arrive sur le tapis au niveau du cylindre d'alimentation 12, il pénètre dans une gorge 29 et sous l'effet de l'aspiration y reste localisé pendant la rotation du cylindre 12.

La bande continue 18 est déroulée, passe entre les cylindres de découpe 19 et 20 où elle est prise entre les empreintes mâles et femelles . La bande continue est ainsi découpée selon le contour des empreintes qui correspond au contour de la première bande 2, à l'exception des quatre points d'attache. Grâce à ces points d'attache, la bande 18 reste continue jusqu'à la zone de tangence entre le second cylindre de découpe 20 et le premier tambour d'enveloppement 13. Dans cette zone la bande 2 prédécoupée est aspirée , vers la gorge 39 ; les points d'attache sont rompus et la bande 2 est plaquée, tendue sur le fond des deux parties latérales 40 de la gorge 39. Les rebords de liaison 4 remontent le long des parois verticales de la gorge 39, assurant ainsi un prépliage.

Lors de la rotation du premier tambour 13 dans le sens de la flèche F, la bande 2 ci-dessus arrive dans la zone de tangence entre le cylindre d'alimentation 12 et le tambour 13. Dans cette zone, le cube 1, logé dans la gorge 29 du cylindre d'alimentation 12 sort du tronçon 33 d'aspiration ; il n'est donc plus maintenu par aspiration dans cette gorge 29. Dans le même temps, l'aspiration passe des deux branches 42 de l'ouverture de la partie intérieure fixe du tambour 13 à la branche unique 43 centrale; le cube 1 est donc aspiré vers la gorge 39 du tambour 13 qui fait face à la gorge 29 du cylindre d'alimentation 12 . Le cube 1 pénètre dans cette gorge 39 sous l'effet de l'aspiration et déplace avec lui vers le fond de la gorge 39 la bande 2 qui l'enveloppe alors selon trois faces, la face inférieure et les deux faces adjacentes dans le sens transversal.

Le cube 1 partiellement enveloppé est ensuite transféré entre le premier tambour 13 et le second tambour 14 dans la zone de tangence où l'aspiration du tambour 13 est coupée tandis que l'aspiration du tambour 14 fonctionne.

Préalablement , la seconde bande 3 a été découpée, arrachée et placée, de la même manière que ci-dessus à l'aide des cylindres de découpe 23 et 24. Sur ceux-ci les empreintes sont longitudinales par rapport au cylindre. La bande 3 découpée a été aspirée sur les gorges correspondantes du second tambour 14, maintenue à plat sur le fond des parties latérales desdites gorges. Puis dans la zone de tangence entre le second tambour 14 et le premier tambour 13, l'aspiration est centrée sur la partie centrale de la gorge, le cube partiellement enveloppé pénètre dans la gorge en entraînant avec lui la bande 3 qui enveloppe les trois faces non encore enveloppées du cube 1.

Le cube 1 entièrement enveloppé est maintenu par aspiration dans la gorge jusqu'au premier cylindre d'évacuation 15 vers lequel il est transféré de manière maintenant connue, puis vers le second cylindre d'évacuation 16 avant d'être déposé sur le tapis d'évacuation 16. De là, il est dirigé vers un poste extérieur de conditionnement.

Dans l'exemple ci-dessus les rebords de liaison 4 et 5 étaient revêtus d'un agent adhésif à froid, et la pression exercée dans les gorges pendant la durée de stockcage dans le second tambour 14 puis dans les cylindres d'évacuation 15 et 16 était suffisante pour assurer le collage des rebords de liaison sur les bandes en regard et donc la solidité de l'emballage.

L'installation peut comprendre des accessoires complémentaires, utiles pour son bon fonctionnement. Par exemple dans le cas où le cube est un produit friable, il peut être utile de prévoir pour tout ou partie des cylindres et tambours des tronçons de soufflage, comme cela a été décrit pour le cylindre d'alimentation 12, dans lesquels de l'air comprimé est insufflé à travers les gorges réceptionnant les cubes pour éliminer les éventuelles particules de produit restées dans ces gorges.

La bande continue 22 dans laquelle est découpée la seconde bande 3 peut avantageusement être assortie sur toute sa longueur d'un tire-scelle , qui est une languette plastique collée sous la bande 3 le long du rebord de liaison 5 . Ainsi le cube enveloppé peut être ouvert facilement en saisissant l'extrémité apparente du tire-scelle et en le tirant à contresens par rapport à la bande . L'ouverture de l'emballage du cube est ainsi réalisée sur trois faces et permet une prise facile du produit.

L'invention n'est pas limitée au seul mode de réalisation qui vient d'être décrit à titre d'exemple , mais elle en couvre toutes les variantes.

Par exemple pour assurer un meilleur positionnement des bandes au-dessus des cavités 39 des tambours d'enveloppement 13 et 14 et une pénétration plus fiable du produit à l'intérieur de l'évidement inférieur 41 de la cavité, la pièce 45 dont la face supérieure 46 constitue le fond de la partie centrale 41 de la cavité 39 est mobile. Les figures 6a et 6b représentent les deux positions extrêmes de cette pièce 45. La position haute (figure 6a) correspond au positionnement de la bande, par exemple 2, au-dessus du tambour d'enroulement 13. La partie supérieure 46 de la pièce 45 affleure le bas des parties latérales 40 de telle sorte qu'elle constitue provisoirement le fond de l'évidement supérieur sur lequel repose la bande 2 ; celle-ci est plaquée sur la surface 46 du fait de l'aspiration provenant du canal 47 traversant la pièce 45. Une fois la bande 2 parfaitement positionnée et l'aspiration étant maintenue , la pièce 45 passe en position basse (figure 6b) par des moyens non représentés et entraîne dans ce déplacement le cube 1 placé sur la partie centrale 6 de la bande 2 à l'intérieur de la partie centrale 41 de la cavité 39.

Un dispositif du même type peut être prévu pour parfaire l'introduction du produit dans les cylindres d'alimentation 12 et d'évacuation 15,16.

Par exemple pour assurer un prépliage efficace des rebords de liaison on peut prévoir une matrice de pliage qui, une fois la bande positionnée au-dessus de la cavité, pénètre dans ladite cavité et replie les rebords le long des parois verticales de l'évidement supérieur de la cavité.

Le fonctionnement de l'installation peut être continu ; cependant il est préférable que le séquencement soit pas-à-pas de manière à ce que le transfert du produit d'un organe à l'autre se fasse pendant que lesdits organes sont stationnaires

L'invention est utilisée avec satisfaction avec des cubes de 17 millimètres de côté, du type produits alimentaires , à l'état solide mais fragiles et nécessitant une manipulation très précise.

## Revendications

1. Installation automatique d'emballage d'un produit (1) solide de petites dimensions ayant la forme d'un parallélépipède rectangle dans deux bandes (2,3) flexibles destinées à envelopper chacune trois faces consécutives dudit produit, caractérisée en ce qu'elle comprend :
a. deux tambours rotatifs, dont la périphérie présente en creux des cavités (39) aptes à recevoir le produit, les deux tambours (13,14) tournant en sens inverse l'un de l'autre et leurs périphéries s'appliquant l'une contre l'autre de telle sorte que dans la zone de tangence au moins une cavité du premier tambour (13) soit en regard d'une cavité du second tambour (14),
b. des moyens de présentation (19,20) des premières bandes (2) au-dessus des cavités (39) du premier tambour (13),
c. des moyens de présentation (12) des produits (1) face aux cavités (39) du premier tambour (23),
d. des moyens de présentation (23,24) des secondes bandes (3) au-dessus des cavités (39) du second tambour (14),
e. des moyens d'aspiration reliés à chaque cavité (39), agencés en sorte d'assurer successivement le maintien des bandes (2 ,3) au-dessus des cavités (39) d'un tambour 13 ou 14) donné puis la pénétration par aspiration du produit (1) à l'intérieur des cavités (39) dudit tambour (13 ou 14)
f. des moyens de réception (15, 16, 17) des produits emballés.

2. Installation selon la revendication 1 caractérisée en ce que chaque cavité consiste en deux évidements superposés, l'évidement inférieur étant un parallélépipède rectangle de même forme et d'un volume légèrement supérieur à celui du produit, l'évidement supérieur s'étendant symétriquement de part et d'autre de l'évidement inférieur selon deux ailes latérales (40) dont les dimensions sont celles de deux faces opposées du produit devant être emballées par la bande correspondante et en ce que les moyens d'aspiration de la cavité (39) sont reliés soit aux deux ailes latérales (40) de l'évidement supérieur soit au fond de l'évidement inférieur.

3. installation selon la revendication 2 caractérisée en ce que pendant une même rotation , les moyens d'aspiration sont aptes à créer une aspiration uniquement dans les deux ailes latérales (40) de l'évidement supérieur lorsque le tambour passe devant les moyens de présentation de la bande correspondante , moyennant quoi la bande est placée selon l'évidement supérieur de la cavité et symétriquement au-dessus de l'évidement inférieur, puis uniquement dans l'évidement inférieur lorsque le tambour passe devant les moyens de présentation du produit face à la cavité, moyennant quoi le produit pénètre dans l'évidement inférieur enveloppé selon trois faces par la bande correspondante.

4. Installation selon la revendication 2 caractérisée en ce que la pièce (45) constituant le fond de l'évidement inférieur est mobile entre la position normale et une position haute correspondant au positionnement de la bande et dans laquelle elle affleure les deux ailes latérales (40) et constitue un fond provisoire pour l'évidement supérieur.

5. Installation selon la revendication 2 caracterisée en ce que les ailes latérales d'une même cavité sont placées sur le premier tambour selon une direction transversale et sur le second tambour selon une direction longitudinale à la périphérie dudit tambour.

6. Installation selon la revendication 5 caractérisée en ce que chacun des deux tambours rotatifs (13, 14) est composé d'une partie périphérique rotative munie de cavités (39) et une partie intérieure fixe , délimitant au moins un tronçon d'aspiration , dont la périphérie est munie d'ouvertures mettant en relation les cavités et le tronçon d'aspiration.

7. Installation selon la revendication 6 caractérisée en ce que pour le premier tambour (13) l'ouverture en périphérie de la partie intérieure fixe, au niveau du tronçon d'aspiration, a la forme d'un Y dont les deux branches écartées correspondent à l'aspiration des deux ailes latérales (40) et la branche unique correspond à l'aspiration de l'évidement inférieur.

8. Installation selon la revendication 6 caractérisée en ce que le second tambour (14) possède une partie cylindrique rotative médiane tournant à une vitesse de rotation différente de celle de la partie périphérique rotative, et pourvue d'ouvertures régulièrement espacées et en nombre égal au nombre d'ailes latérales.

9. Installation selon la revendication 3 caractérisée en ce que, la hauteur des parois verticales des ailes latérales de l'évidement supérieur est au moins égale à celle des rebords de liaison de la bande correspondante et en ce qu'elle comporte des moyens de traitement du produit enveloppé pour l'assemblage des rebords de liaison de chaque bande sur l'autre bande.

10. Installation selon la revendication 9 caractérisée en ce qu'elle comporte un matériau de prépliage pénétrant dans l'évidement supérieur , après positionnement de la bande correspondante et replie à force les rebords de liaison le long des parois verticales dudit évidement supérieur.

11. Installation selon la revendication 1 caractérisée en ce que chaque bande étant alimentée à partir d'un enroulement continu (18,22), les moyens de présentation consistent en deux cylindres de découpe (19,20 ; 23,24) dont la périphérie présente des empreintes ayant la forme du contour de la bande (2,3) et des rebords de liaison (4,5) exception faite de quelques points d'attache , empreintes mâles pour le premier cylindre et empreintes femelles pour le second cylindre, les deux cylindres (19,20 ; 23,24) étant appliqués l'un contre l'autre de telle sorte que dans la zone de tangence la pénétration de l'empreinte mâle dans l'empreinte femelle assure la découpe de la bande, exception faite des points d'attache, et en ce que le second cylindre (20,24) de découpe est appliqué sur le tambour rotatif correspondant (13,14) à la bande (2,3) de telle sorte que dans la zone de tangence la bande prédécoupée soit en regard de l'évidement supérieur de la cavité correspondante.

12. Installation selon la revendication 1 caractérisée en ce que les moyens de présentation des produits face aux cavités (39) du premier tambour (13) consistent en une bande transporteuse (11) et en un cylindre d'alimentation (12) dont la périphérie comporte des gorges (28) conformées en sorte de recevoir le produit (1) dans le fond de la gorge (28) et reliées à des moyens d'aspiration.
